# EUROPÄISCHE PATENTSCHRIFT

(11) **EP 0 496 340 B1**
(45) Veröffentlichungstag und Bekanntmachung des Hinweises auf die Patenterteilung: **17.05.1995**
(21) Anmeldenummer: 92100899.1
(22) Anmeldetag: 21.01.1992
(51) Int. Cl.: F24H 9/14, F24H 9/12

(54) **Brennkammer mit Doppelmantel**
Double walled combustion chamber
Chambre de combustion à enveloppe double

(30) Priorität: 25.01.1991 AT 159/91; 21.02.1991 DE 9102133 U
(43) Veröffentlichungstag der Anmeldung: 29.07.1992
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant B.V., 1105 BJ Amsterdam (NL); Vaillant GmbH, 8953 Dietikon 1 (CH)
(72) Erfinder: Hellmann, Donald, W-5860 Iserlohn (DE)
(74) Vertreter: Heim, Johann-Ludwig, Dipl.-Ing.

(56) Entgegenhaltungen:
- US-A- 1 724 505
- US-A- 3 133 527

## Beschreibung

Die Erfindung bezieht sich auf eine Brennkammer gemäß dem Oberbegriff des unabhängigen Patentanspruchs.

Aus der US-A-31 33 527 ist ein Heizgerät mit einem Doppelmantel, der von einer aufzuheizenden Flüssigkeit durchströmt wird, bekanntgeworden. Die beiden Wände des Doppelmantels sind mittels lippenförmiger, sich axial erstreckender Flansche miteinander verbunden. An die Brennkammer ist ein kreisringförmiges Zwischenstück angeschlossen, in dessen Mittelbohrung eine Abgasführung eingesetzt ist. Das Zwischenstück ist dabei in den Flanschbereich des Doppelmantels eingesteckt. Die paßgenaue Herstellung einer solchen Brennkammer-Baugruppe ist mit erheblichem Aufwand verbunden. Entsprechend groß ist unter Umständen das Undichtigkeitsrisiko.

Ziel der Erfindung ist es, diese Nachteile zu vermeiden und eine Brennkammer der eingangs erwähnten Art vorzuschlagen, die den Dichtheitsanforderungen genügt und sich einfach herstellen läßt.

Erfindungsgemäß wird dies durch die kennzeichnenden Merkmale des unabhängigen Patentanspruchs erreicht.

Da die flanschartig ausgebildeten Randabschnitte nur eine relativ geringe Breite aufzuweisen brauchen, lassen sich die beiden Teile des Doppelmantels mit geringem Aufwand durch Ziehen herstellen.

Durch die S-Form ergibt sich der Vorteil, daß sich die Brennkammer beziehungsweise der Doppelmantel mit Überlappungsschweißnähten herstellen läßt, mit denen sich problemlos die erforderliche Dichtheit realisieren läßt. Dabei können solche Nähte leicht mit rollenförmigen Elektroden hergestellt werden.

Die nach innen gerichteten Flanschabschnitte gestatten ein leichtes und paßgenaues Aufsetzen der Verteilerhaube, wobei die Dichtung ein Abfließen eines sich an der Innenseite der Verteilerhaube niederschlagenden Kondensats an der Außenseite des Doppelmantels sicher verhindert, desgleichen ein Austritt von Rauchgasen, falls es aufgrund ungünstiger Verhältnisse zu einer Strömungsumkehr im Bereich der Verteilerhaube kommt.

Brennkammern mit einem Doppelmantel weisen die Außenwand des Doppelmantels durchsetzende Einlauf- und Auslaufstutzen auf, wobei zwischen diesen eine Sperre im Doppelmantel angeordnet ist.

Bei herkömmlichen Brennkammern mit einem Doppelmantel münden die Einlauf- und Auslaufstutzen im wesentlichen senkrecht zu den Wänden des Doppelmantels, dessen Innenwände, abgesehen von den Endbereichen eben ausgebildet sind.

Dadurch ergibt sich jedoch der Nachteil relativ hoher Strömungsverluste im Bereich des Einlauf- und Auslaufstutzens, die durch die im wesentlichen rechtwinklige Umlenkung der Strömung bedingt ist. Da die gesamten Strömungsverluste des den Doppelmantel durchströmenden, zu erwärmenden Medium zum überwiegenden Teil durch die Aus- und Einströmverluste bedingt sind, ergeben sich bei den herkömmlichen Brennkammern entsprechend hohe Strömungswiderstände.

Um diese Nachteile zu vermeiden, ist die Ausformung der Innenwand des Doppelmantels gemäß Anspruch 2 der Erfindung vorgesehen.

Durch diese Maßnahmen ergibt sich im Ein- und Ausströmbereich des Doppelmantels ein größerer Querschnitt, woraus eine Verminderung des Strömungswiderstandes resultiert.

Eine weitere günstige Beeinflussung der Strömung des Mediums im Ein- und Ausströmbereich des Doppelmantels ist mit den Merkmalen nach Anspruch 3 gegeben.

Anspruch 4 charakterisiert eine besonders bevorzugte Ausführungsform einer erfindungsgemäßen Brennkammer.

Das einströmende Medium trifft bei dieser Ausgestaltung auf den gegen den Einlaufstutzen gerichteten Zapfen der Ausformung auf, strömt entlang dessen Mantelfläche und wird im Bereich der Rille der Einbuchtung umgelenkt, wobei sich durch diese Umlenkung, insbesondere bei gerundeten Übergängen nur sehr kleine Strömungsverluste ergeben.

Die Erfindung wird nun anhand der Zeichnung näher erläutert.

Dabei zeigen:
Figur 1 schematisch einen Ausschnitt aus einer erfindungsgemäßen Brennkammer,
Figur 2 ein Detail einer gegenüber der Figur 1 abgewandelten Ausführungsform,
Figur 3 einen Ausschnitt einer bekannten Brennkammer, im Bereich einer Einmündung und
Figur 4 einen Schnitt durch eine erfindungsgemäße Brennkammer im Bereich einer Einmündung.

Figur 1 zeigt einen Ausschnitt aus einem erfindungsgemäßen Doppelmantel 1. Dieser besteht aus zwei im Querschnitt im wesentlichen S-förmigen Teilen 2 und 3, die durch Ziehen hergestellt und in Umfangsrichtung geschlossen sind.

Die einzelnen Teile 2 und 3 weisen die Außenwand beziehungsweise die Innenwand bildende Abschnitte 4 beziehungsweise 5 auf, deren Randabschnitte 6, 7 beziehungsweise 8, 9 flanschartig ausgebildet sind, wenngleich die Breite der Randabschnitte ungleich ist.

Die beiden Teile 2 und 3 stehen auf den Randabschnitten 9 und 6 des jeweils anderen Teiles auf.

Die Verbindung der beiden Teile 2, 3 erfolgt mittels zweier Schweißnähte 10, 11.

Der Doppelmantel 1, der von dem zu erwärmenden Medium durchströmbar ist, umschließt eine Brennkammer 12, die einen im wesentlichen rechteckigen Querschnitt aufweist.

Die Naht 10 ist als Überlappungsnaht ausgebildet und kann z.B. mittels rollenförmiger Elektroden auf sehr einfache Weise hergestellt werden.

Die Figur 1 zeigt weiterhin eine Verteilerhaube 13, die die Brennkammer 12 abdeckt. Dabei übergreift die Verteilerhaube 13 mit ihren abgewinkelten Randbereichen 14 die äußere Seitenwand des Doppelmantels 1, wobei zwischen der Innenseite der Randbereiche 14 der Verteilerhaube 13 und der Außenseite des Doppelmantels 1 eine Dichtung 15 eingelegt ist, durch die ein Abfließen von sich an der Verteilerhaube 13 niederschlagenden Kondensats entlang der Außenseite des Doppelmantels 1 aber auch ein Austreten von Rauchgasen im Falle einer Strömungsumkehr im Bereich der Verteilerhaube 13 sicher verhindert wird.

Die Figur 2 zeigt eine Abwandlung gegenüber der Ausführungsform nach der Figur 1, bei der statt einer im Querschnitt runden Dichtung 15 eine Lippendichtung 15′ vorgesehen ist.

Figur 3 zeigt eine herkömmliche Brennkammer 12′ mit einem Doppelmantel 1, der von einem Medium durchströmbar ist. Dabei münden Stutzen 23 im wesentlichen senkrecht in den Doppelmantel 1 ein, wobei der Querschnitt des Doppelmantels 1 im Bereich des Stutzens 23 gleich wie in den übrigen Bereichen des Doppelmantels 1 bleibt.

Dadurch kommt es aber zu einer plötzlichen Umlenkung der Strömung des Mediums um 90°, wodurch sich relativ starke Verwirbelungen des Mediums und damit hohe Strömungsverluste ergeben.

Bei der erfindungsgemäßen Brennkammer 12 nach der Figur 4 ist in dem Doppelmantel 1 in üblicher Weise eine Sperre 24 eingebaut, der den direkten Weg des Mediums vom Einlaufstutzen 25 zum Auslaufstutzen 26 unterbindet. Dabei sind im Bereich des Einlauf- und des Auslaufstutzens 25, 26 Ausformungen 27 und 28 der Innenwand 31 des Doppelmantels 1 vorgesehen, die gegen das Innere der Brennkammer 12 vorspringen.

Die beiden Ausformungen 27, 28 sind im wesentlichen kugelsegmentförmig ausgebildet. Allerdings ist in der Ausformung 27 im Bereich des Einlaufstutzens 25 ein im wesentlichen kegelförmiger Zapfen 20 eingeprägt, der koaxial zum Einlaufstutzen 25 angeordnet ist und gegen diesen vorspringt. Dabei sind bei den Ausformungen 27, 28 stets gerundete Übergänge vorgesehen.

Das einströmende Medium trifft daher auf den Zapfen 20 auf und strömt entlang dessen Mantelfläche in Richtung zur in Umfangsrichtung umlaufenden Rille 21 der Ausformung 27. Im Bereich dieser Rille 21 erfolgt die Umlenkung der Strömung, wobei diese Umlenkung um einen Winkel erfolgt, der erheblich kleiner als 180° ist. Dadurch erfolgt eine gleichmäßige Verteilung des zuströmenden Mediums.

Die Ausformung 28 ist dagegen lediglich kugelsegmentförmig ausgebildet. Durch die beiden Ausformungen 27 und 28 ergibt sich eine Vergrößerung des Querschnittes des Doppelmantels 1 im Ein- beziehungsweise Ausströmbereich, wodurch eine erhebliche Reduzierung der Strömungswiderstände möglich wird. Außerdem wird durch die Ausgestaltung der Ausformungen 27, 28 die Bildung von Wirbeln reduziert, wodurch sich eine weitere Verminderung der Strömungswiderstände ergibt.

## Patentansprüche

1. Brennkammer, die an ihrem oberen Ende durch eine Verteilerhaube (13) abgedeckt ist und die einen von einem zu erwärmenden Medium durchströmbaren Doppelmantel (1) aufweist, welcher aus zwei in Umfangsrichtung geschlossenen Ziehteilen (2, 3) hergestellt ist, von denen jeder mit mindestens einem flanschartig ausgebildeten durchgehenden Randabschnitt (6, 7, 8, 9) versehen ist, auf einem Flanschabschnitt (6, 9) des jeweils anderen Teiles (3, 2) aufsteht und mit diesem mittels zweier umlaufender Schweißnähte (10, 11) verbunden ist, **dadurch gekennzeichnet**, daß die beiden Teile (2, 3) des Doppelmantels (1) im Querschnitt im wesentlichen S-förmig ausgebildet sind, wobei die der Verteilerhaube (13) näheren Flanschabschnitte (6, 8) gegen das Innere der Brennkammer (12) gerichtet sind und die Verteilerhaube (13) die Außenseite des Doppelmantels (1) unter Zwischenlage einer Dichtung (15, 15′) übergreift.

2. Brennkammer nach Anspruch 1, mit die Außenwand des Doppelmantels durchsetzenden Einlauf- und Auslaufstutzen, zwischen denen eine Sperre im Doppelmantel angeordnet ist, **dadurch gekennzeichnet**, daß die Innenwand (31) des Doppelmantels (1) im Bereich des Einlauf- und des Auslaufstutzens (25, 26) je eine gegen das Innere der Brennkammer (12) vorspringende Ausformung (27, 28) aufweist.

3. Brennkammer nach Anspruch 2, **dadurch gekennzeichnet**, daß die Ausformungen (27, 28) der Innenwand (31) im wesentlichen kugelsegmentförmig ausgebildet sind und vorzugsweise über Übergangsbögen in den ebenen oder zylinderförmigen Bereich der Innenwand (31) übergehen.

4. Brennkammer nach Anspruch 2 oder 3, **dadurch gekennzeichnet**, daß im Bereich des Einlaufstutzens (25) die Ausformung (27) einen mit der Achse des Einlaufstutzens (25) fluchtenden, gegen diesen aufsteigenden im wesentlichen kegelförmigen Zapfen (20) aufweist, so daß sich in der Ausformung (27) eine umlaufende Rille (21) ergibt, wobei vorzugsweise gerundete Übergänge vorgesehen sind.

## Claims

1. A combustion chamber, which is covered at its top by a distributor hood (13) and which comprises a jacket (1), which is adapted to be flown through by a fluid to be heated and is made of two drawn parts (2, 3), which are closed in the peripheral direction and each of which is provided with at least one flangelike continuous edge portion (6, 7, 8, 9) and engages a flange portion (6, 9) of the respective other part (3, 2) and is joined thereto by two peripheral annular seam welds (10, 11), characterized in that the two parts (2, 3) of the jacket (1) are substantially S-shaped in cross-section, those flange portions (6, 8) which are nearer to the distributor hood (13) are directed towards the interior of the combustion chamber (12), and the distributor hood (13) overlaps the outside surface of the jacket (1) with a gasket (15, 15′) interposed.

2. A combustion chamber according to claim 1, in which tubular inlet and outlet ports extend through the outer wall of the jacket, which contains a barrier between said ports, characterized in that the inner wall (31) of the jacket (1) is formed adjacent to the inlet and outlet ports (25, 26) with respective bulges (27, 28), which project towards the interior of the combustion chamber (12).

3. A combustion chamber according to claim 2, characterized in that the bulges (27, 28) of the inner wall (31) have substantially the shape of a segment of a sphere and merge into the flat or cylindrical portion of the inner wall (31) preferably by transitional bends.

4. A combustion chamber according to claim 2 or 3, characterized in that the bulge (27) adjacent to the tubular inlet port (25) comprises a substantially conical hump (20), which is aligned with the axis of the tubular inlet port (25) and rises towards the latter so that the bulge (27) is formed with a peripheral annular groove (21) and rounded transitions are preferably provided.

## Revendications

1. Chambre de combustion portant à son bout supérieur un capot distributeur (13) et comprenant une enveloppe double (1) où circule un fluide à chauffer et qui se compose de deux pièces embouties (2, 3) assemblées sur leur pourtour et dont chacune est munie d'au moins un rebord (6, 7, 8, 9) en forme de bride et s'appuie sur un rebord (6, 9) de l'autre pièce (3, 2) avec laquelle elle est assemblée par deux soudures continues (10, 11), **caractérisée par le fait** que les deux pièces (2, 3) de l'enveloppe double (1) ont une section essentiellement en forme de S, les rebords (6, 8) du côté du capot distributeur (13) étant orientés vers l'intérieur de la chambre de combustion (12), et le capot distributeur (13) recouvrant une partie de la face extérieure de l'enveloppe double (1) avec interposition d'un joint d'étanchéité (15, 15′).

2. Chambre de combustion suivant la revendication 1 avec des tubulures d'entrée et de sortie perçant la paroi extérieure de l'enveloppe double, entre lesquelles est prévue une cloison dans l'enveloppe double, **caractérisée par le fait** que la paroi intérieure (31) de l'enveloppe double (1) présente au niveau de chacune des tubulures d'entrée et de sortie (25, 26) un profil (27, 28) dirigé vers l'intérieur de la chambre de combustion (12).

3. Chambre de combustion suivant la revendication 2, **caractérisée par le fait** que les profils (27, 28) de la paroi intérieure (31) ont essentiellement la forme de segments sphériques raccordés de préférence à la partie plane ou cylindrique de la paroi intérieure (31) par des arcs de transition.

4. Chambre de combustion suivant la revendication 2 ou 3, **caractérisée par le fait** qu'au niveau de la tubulure d'entrée (25) le profil (27) comporte une saillie (20) essentiellement en forme de cône, alignée sur l'axe de la tubulure d'entrée (25) et dirigée vers elle de sorte que le profil (27) comporte une gorge circulaire (21) avec de préférence des passages arrondis.
